# FASCICULE DE BREVET EUROPEEN

(11) **EP 4 467 413 B1**
(45) Date de publication et mention de la délivrance du brevet: **21.01.2026**
(21) Numéro de dépôt: 23305804.9
(22) Date de dépôt: 22.05.2023
(51) Int. Cl.: B61D 27/00

(54) **VÉHICULE FERROVIAIRE À SYSTÈME DE DISTRIBUTION D'AIR CONDITIONNÉ PERFECTIONNÉ**
SCHIENENFAHRZEUG MIT VERBESSERTEM KLIMAANLAGENVERTEILUNGSSYSTEM
RAIL VEHICLE WITH IMPROVED AIR CONDITIONING DISTRIBUTION SYSTEM

(43) Date de publication de la demande: 27.11.2024
(73) Titulaire: SpeedInnov, 75008 Paris (FR)
(72) Inventeur: DO, Huu-Thi, 17300 Rochefort (FR)
(74) Mandataire: Plasseraud IP

(56) Documents cités:
- WO-A1-2018/189769
- DE-A1- 2 658 882
- GB-A- 862 473
- JP-A- 2001 146 164
- JP-A- 2013 147 252
- US-A- 2 064 912

## Description

La présente invention concerne un véhicule ferroviaire, comprenant un système de distribution d'air conditionné.

On connait déjà, dans l'état de la technique, un véhicule ferroviaire, comportant :
- un étage comprenant une plateforme ;
- au moins une cabine de toilettes ;
- un système de distribution d'air conditionné, comportant un dispositif de conditionnement d'air et un réseau de distribution d'air conditionné relié au dispositif de conditionnement d'air, le système de distribution d'air conditionné comportant des ouvertures d'arrivée d'air extérieur et des ouvertures de sortie d'air vers l'extérieur ; et
- un système d'isolation du véhicule ferroviaire, comportant des obturateurs des ouvertures d'arrivée et de sortie d'air, chaque obturateur étant mobile entre une position de dégagement de l'ouverture correspondante et une position d'obturation de l'ouverture correspondante.

Le système d'isolation est généralement utilisé pour isoler l'intérieur du véhicule de son extérieur lors de son entrée dans un tunnel, en vue de limiter l'inconfort ressenti par les passagers à cause des ondes de pression. A cet effet, les ouvertures sont obturées avant l'entrée du véhicule ferroviaire dans un tunnel.

On notera qu'au moins une sortie d'air est habituellement agencée dans la cabine de toilettes, le réseau de distribution comportant une bouche de sortie débouchant dans cette cabine de toilettes.

Il est à noter que le dispositif de traitement d'air continue de souffler de l'air vers la cabine de toilettes même lorsque la sortie d'air est obturée, par exemple lors du passage du véhicule ferroviaire dans un tunnel. En conséquence, de l'air reflue depuis la cabine de toilettes vers le réseau de distribution, ce qui peut avoir pour effet une diffusion d'odeurs désagréables issues de la cabine de toilettes vers d'autres bouches de sortie du réseau de distribution, notamment vers les plateformes.

Des véhicules comprenant au moins une cabine de toilettes et un système d'air conditionné sont connus entre autres des documents GB 8622473 et JP2011 146164.

L'invention a notamment pour but de remédier à cet inconvénient, en proposant d'empêcher les diffusions d'odeur désagréables depuis la cabine de toilettes lors du passage du véhicule ferroviaire dans un tunnel.

A cet effet, l'invention a notamment pour objet un véhicule ferroviaire, comportant :
- un étage comprenant une plateforme;
- au moins une cabine de toilettes ;
- un système de distribution d'air conditionné, comportant un dispositif de conditionnement d'air et un réseau de distribution d'air conditionné relié au dispositif de conditionnement d'air, le système de distribution d'air conditionné comportant des ouvertures d'arrivée d'air extérieur et des ouvertures de sortie d'air vers l'extérieur ; et
- un système d'isolation du véhicule ferroviaire, comportant des obturateurs des ouvertures d'arrivée et de sortie d'air, chaque obturateur étant mobile entre une position de dégagement de l'ouverture correspondante et une position d'obturation de l'ouverture correspondante,
caractérisé en ce que le réseau de distribution d'air comporte au moins une première gaine de distribution d'air, reliée au dispositif de conditionnement d'air, et comportant une pluralité de bouches de sortie, dont au moins l'une débouche dans la cabine de toilettes, et au moins une autre débouche sur la plateforme, la gaine de distribution d'air comprenant au moins un clapet configuré pour obturer l'arrivée d'air conditionné vers la cabine de toilettes lorsque les obturateurs sont en position d'obturation.

Un véhicule ferroviaire selon l'invention peut comporter en outre l'une ou plusieurs des caractéristiques suivantes, prises seules ou selon toutes combinaisons techniquement envisageables.
- Le système d'isolation est configuré pour passer les obturateurs en position d'obturation lorsque le véhicule entre dans un tunnel.
- Le véhicule ferroviaire comporte un étage inférieur comprenant une plateforme inférieure et un étage supérieur comprenant une plateforme supérieure, au moins l'une des bouches de sortie débouchant sur l'une des plateformes inférieure ou supérieure.
- Le véhicule comporte une cabine de toilettes inférieure à l'étage inférieur et une cabine de toilettes supérieure à l'étage supérieur, l'arrivée d'air conditionné vers chaque cabine de toilettes étant obturée lorsque les obturateurs sont en position d'obturation.
- Le réseau de distribution comporte ladite première gaine de distribution vers les plateformes et vers la ou les cabines de toilettes, une seconde gaine de distribution vers les plateformes, une troisième gaine de distribution vers une salle de passagers inférieure, et des quatrièmes gaines de distribution vers une salle de passagers supérieure.
- La première gaine est reliée au dispositif de conditionnement d'air, et comporte une pluralité de bouches de sortie, à savoir au moins une première bouche de sortie débouchant vers la plateforme supérieure, au moins une seconde bouche de sortie débouchant vers la plateforme inférieure, au moins une troisième bouche de sortie, et au moins une quatrième bouche de sortie, au moins l'une des troisième et quatrième bouches de sortie débouchant vers la ou les cabines de toilettes.
- La première gaine comporte une première branche principale s'étendant depuis le dispositif de conditionnement d'air, jusqu'à un premier embranchement, une seconde branche optionnelle s'étend depuis ce premier embranchement vers le bas, vers l'une des secondes bouches de sortie, une troisième branche s'étend vers la ou les cabines de toilettes, une quatrième branche s'étend depuis la troisième branche jusqu'à la bouche de sortie de la cabine de toilettes, la troisième branche est prolongée, en aval de l'embranchement avec la quatrième branche, par une cinquième branche, une sixième branche optionnelle s'étend depuis la cinquième branche jusqu'à la bouche de sortie d'une autre cabine de toilettes, et la cinquième branche est prolongée par une septième branche comportant la ou les premières bouches de sortie.
- La gaine comporte une huitième branche s'étendant entre la troisième branche et la septième branche, en parallèle de la cinquième branche.
- Le véhicule comporte un clapet agencé en amont de chaque bouche de sortie de la première gaine, par exemple dans la branche principale.
- Le véhicule comporte, pour chaque cabine de toilettes, un clapet agencé en amont de la bouche de sortie vers la cabine de toilettes correspondante, un clapet étant par exemple agencé dans la quatrième branche, et un autre dans la sixième branche.
- Chaque clapet est commandé par le système d'isolation.

Différents aspects et avantages de l'invention seront mis en lumière dans la description qui va suivre, donnée uniquement à titre d'exemple et faite en se référant aux figures annexées, parmi lesquelles

[Fig 1] La figure 1 représente schématiquement un véhicule ferroviaire selon un exemple de mode de réalisation de l'invention, comprenant notamment une gaine d'un réseau de distribution d'air conditionné ;

[Fig 2] La figure 2 représente le réseau de distribution d'air conditionné équipant le véhicule de la figure 1.

On a représenté, sur la figure 1, un véhicule ferroviaire 10, plus particulièrement, dans l'exemple décrit, un véhicule ferroviaire 10 à deux étages, dits étage inférieur et étage supérieur.

Le véhicule 10 comporte notamment une plateforme supérieure 12 ménagée à l'étage supérieur et une plateforme inférieure 14 ménagée à l'étage inférieur. Dans l'exemple décrit, les plateformes 12, 14 sont des zones du véhicule reliées par un escalier permettant de passer de l'une des plateformes à l'autre.

Le véhicule 10 comporte également au moins une cabine de toilettes 16 agencée à l'un des étages, par exemple à l'étage inférieur. En variante, le véhicule 10 comporte une cabine de toilettes inférieure 16 à l'étage inférieur et une cabine de toilettes supérieure 18 à l'étage supérieur.

Le véhicule 10 comporte un système 20 de distribution d'air conditionné, représenté sur la figure 2.

Le système de distribution 20 comporte, de manière classique, un dispositif de conditionnement d'air 22 et un réseau 24 de distribution d'air conditionné relié au dispositif de conditionnement d'air 22.

Le système de distribution 20 comporte des ouvertures 26 d'arrivée d'air extérieur et des ouvertures 28 de sortie d'air vers l'extérieur, permettant un renouvellement de l'air.

Le dispositif de conditionnement 22 est propre à mettre en circulation de l'air conditionné dans le réseau de distribution 24. L'air conditionné circule alors depuis le dispositif de conditionnement, jusqu'aux ouvertures de sortie 28.

Le véhicule 10 comporte de préférence un système 30 d'isolation du véhicule ferroviaire, comportant des obturateurs 32 des ouvertures d'arrivée d'air 26, et des obturateurs 34 des ouvertures de sortie d'air 28. Chaque obturateur 32, 34 est mobile entre une position de dégagement de l'ouverture 26, 28 correspondante et une position d'obturation de l'ouverture correspondante 26, 28.

Le système d'isolation 30 est configuré pour passer les obturateurs 32, 34 en position d'obturation lorsque le véhicule 10 entre dans un tunnel.

Le réseau de distribution 24 comporte une pluralité de gaines de distribution d'air. On a notamment représenté sur la figure 2 :
- une première gaine 36 de distribution vers les plateformes 12, 14 et vers la ou les cabines de toilettes 16, 18,
- une seconde gaine 38 de distribution vers les plateformes 12, 14,
- une troisième gaine 40 de distribution vers une salle de passagers inférieure, et
- des quatrièmes gaines 42 de distribution vers une salle de passagers supérieure.

Les seconde 38, troisième 40 et quatrième 42 gaines sont classiques et ne seront pas décrites davantage. Toutes s'étendent depuis le dispositif de conditionnement 22 et débouchent dans des zones souhaitées du véhicule.

La première gaine 36 quant à elle sera décrite davantage en détails.

La première gaine 36 est reliée au dispositif de conditionnement d'air 22, et comporte une pluralité de bouches de sortie, à savoir au moins une première bouche de sortie 43a débouchant vers la plateforme supérieure 12, au moins une seconde bouche de sortie 43b débouchant vers la plateforme inférieure 14, au moins une troisième bouche de sortie 43c débouchant vers la cabine de toilettes supérieure 18, et au moins une quatrième bouche de sortie 43d débouchant vers la cabine de toilettes inférieure 16.

La première gaine 36 comporte une première branche principale 36a s'étendant depuis le dispositif de conditionnement d'air 22, jusqu'à un premier embranchement.

De préférence, une seconde branche 36b s'étend depuis ce premier embranchement vers le bas, vers l'une des secondes bouches de sortie 43b, agencée près du sol.

De préférence, une troisième branche 36c s'étend vers le haut, et comporte l'une des secondes bouches de sortie 43b, agencée en hauteur.

La troisième branche 36c s'étend ensuite vers les cabines de toilettes 16, 18.

Une quatrième branche 36d s'étend depuis la troisième branche 36c jusqu'à la bouche de sortie 43d, dans la cabine de toilettes inférieure 16.

La troisième branche 36c est prolongée, en aval de l'embranchement avec la quatrième branche 36d, par une cinquième branche 36e.

Une sixième branche 36f s'étend depuis la cinquième branche 36e jusqu'à la bouche de sortie 43c, dans la cabine de toilettes supérieure 18.

La cinquième branche 36e est prolongée par une septième branche 36g, en aval de l'embranchement avec la sixième branche 36f. Cette septième branche 36g comporte la ou les bouches de sortie 43a.

Conformément à un mode de réalisation préféré, une huitième branche 36h s'étend entre la troisième branche 36c et la septième branche 36g, en parallèle de la cinquième branche 36e.

La huitième branche 36h permet à l'air conditionné de bénéficier d'un deuxième chemin vers les bouches de sortie de l'étage supérieur. L'air se répartit naturellement entre les deux branches parallèles, ce qui permet de limiter les pertes de charge, et d'équilibrer les pressions et les débits vers les différentes bouches de sortie.

La première gaine 36 comporte au moins un clapet 44a ;44b apte à obturer l'arrivée d'air conditionné vers la ou les cabines de toilettes 16, 18 lorsque les obturateurs 32, 34 sont en position d'obturation. Ainsi, chaque clapet 44a ; 44b est commandé par le système d'isolation, de la même manière que les obturateurs 32, 34.

Le clapet 44a est par exemple agencé en amont de chaque bouche de sortie de la première gaine 36, par exemple dans la branche principale 36a.

En variante, pour chaque cabine de toilettes, le clapet 44b est agencé seulement en amont de la bouche de sortie vers la cabine de toilettes correspondante. Un clapet 44b est par exemple agencé dans la quatrième branche 36d, et un autre dans la sixième branche 36f.

Sur la figure, les clapets 44a et 44b sont tous représentés, mais la première gaine 36 ne comporte généralement que le clapet 44a ou que les clapets 44b.

Les clapets 44a, 44b ont pour but d'empêcher le soufflage d'air vers les cabines de toilettes 16, 18 lorsque les ouvertures de sortie d'air 28 sont obturées.

On notera que l'invention n'est pas limitée au mode de réalisation précédemment décrit, mais pourrait présenter diverses variantes, pourvu que celles-ci soient couvertes par les revendications. En particulier, le véhicule ferroviaire pourrait ne comporter qu'un étage.

## Revendications

1. Véhicule ferroviaire (10), comportant :
- au moins un étage comprenant une plateforme (12, 14) ;
- au moins une cabine de toilettes (16, 18) ;
- un système (20) de distribution d'air conditionné, comportant un dispositif (22) de conditionnement d'air et un réseau (24) de distribution d'air conditionné relié au dispositif de conditionnement d'air, le système (20) de distribution d'air conditionné comportant des ouvertures (26) d'arrivée d'air extérieur et des ouvertures (28) de sortie d'air vers l'extérieur ; et
- un système (30) d'isolation du véhicule ferroviaire, comportant des obturateurs (32, 34) des ouvertures d'arrivée (26) et de sortie d'air (28), chaque obturateur (32, 34) étant mobile entre une position de dégagement de l'ouverture correspondante et une position d'obturation de l'ouverture correspondante,
**caractérisé en ce que** le réseau de distribution d'air (24) comporte au moins une première gaine (36) de distribution d'air, reliée au dispositif de conditionnement d'air (22), et comportant une pluralité de bouches de sortie (43a, 43b ,43c, 43d), dont au moins l'une (43d) débouche dans la cabine de toilettes (16), et au moins une autre (43a) débouche sur la plateforme (12, 14), la gaine de distribution d'air (36) comprenant au moins un clapet (44a, 44b) configuré pour obturer l'arrivée d'air conditionné vers la cabine de toilettes (16) lorsque les obturateurs (32, 34) sont en position d'obturation.

2. Véhicule (10) selon la revendication 1, dans lequel le système d'isolation (30) est configuré pour passer les obturateurs (32, 34) en position d'obturation lorsque le véhicule (10) entre dans un tunnel.

3. Véhicule ferroviaire (10) selon la revendication 1 ou 2, comportant un étage inférieur comprenant une plateforme inférieure (14) et un étage supérieur comprenant une plateforme supérieure (12), au moins l'une des bouches de sortie (43a) débouchant sur l'une des plateformes inférieure (14) ou supérieure (12).

4. Véhicule (10) selon la revendication 3, comportant une cabine de toilettes inférieure (16) à l'étage inférieur et une cabine de toilettes supérieure (18) à l'étage supérieur, l'arrivée d'air conditionné vers chaque cabine de toilettes (16, 18) étant obturée lorsque les obturateurs sont en position d'obturation.

5. Véhicule (10) selon la revendication 3 ou 4, dans lequel le réseau de distribution (24) comporte :
- ladite première gaine (36) de distribution vers les plateformes (12, 14) et vers la ou les cabines de toilettes (16, 18),
- une seconde gaine (38) de distribution vers les plateformes (12, 14),
- une troisième gaine (40) de distribution vers une salle de passagers inférieure, et
- des quatrièmes gaines (42) de distribution vers une salle de passagers supérieure.

6. Véhicule (10) selon l'une quelconque des revendications 3 à 5, dans lequel la première gaine (36) est reliée au dispositif de conditionnement d'air (22), et comporte une pluralité de bouches de sortie, à savoir au moins une première bouche de sortie (43a) débouchant vers la plateforme supérieure (12), au moins une seconde bouche de sortie (43b) débouchant vers la plateforme inférieure (14), au moins une troisième bouche de sortie (43c), et au moins une quatrième bouche de sortie (43d), au moins l'une des troisième (43c) et quatrième (43d) bouches de sortie débouchant vers la ou les cabines de toilettes (16, 18).

7. Véhicule (10) selon la revendication 6, dans lequel :
- la première gaine (36) comporte une première branche principale (36a) s'étendant depuis le dispositif de conditionnement d'air (22), jusqu'à un premier embranchement,
- une seconde branche (36b) optionnelle s'étend depuis ce premier embranchement vers le bas, vers l'une des secondes bouches de sortie (43b),
- une troisième branche (36c) s'étend vers la ou les cabines de toilettes (16, 18),
- une quatrième branche (36d) s'étend depuis la troisième branche (36c) jusqu'à la bouche de sortie (43d) de la cabine de toilettes (16),
- la troisième branche (36c) est prolongée, en aval de l'embranchement avec la quatrième branche (36d), par une cinquième branche (36e),
- une sixième branche (36f) optionnelle s'étend depuis la cinquième branche (36e) jusqu'à la bouche de sortie (43c) d'une autre cabine de toilettes (18),
- la cinquième branche (36e) est prolongée par une septième branche (36g) comportant la ou les premières bouches de sortie (43a).

8. Véhicule (10) selon la revendication 7, dans lequel la gaine (36) comporte une huitième branche (36h) s'étendant entre la troisième branche (36c) et la septième branche (36g), en parallèle de la cinquième branche (36e).

9. Véhicule (10) selon la revendication 7 ou 8, comportant un clapet (44a) agencé en amont de chaque bouche de sortie de la première gaine (36), par exemple dans la branche principale (36a).

10. Véhicule (10) selon la revendication 7, 8 ou 9, comportant, pour chaque cabine de toilettes (16 18), un clapet (44b) agencé en amont de la bouche de sortie vers la cabine de toilettes (16, 18) correspondante, un clapet (44b) étant par exemple agencé dans la quatrième branche (36d), et un autre dans la sixième branche (36f).

11. Véhicule selon la revendication 9 ou 10, dans lequel chaque clapet est commandé par le système d'isolation (30).

## Patentansprüche

1. Schienenfahrzeug (10) umfassend:
- wenigstens eine Etage mit einer Plattform (12, 14);
- wenigstens eine Toilettenkabine (16, 18);
- ein Klimatisierungsluftverteilungssystem (20) , umfassend eine Klimatisierungsvorrichtung (22) und ein mit der Klimatisierungsvorrichtung verbundenes Klimatisierungsluftverteilungsnetz (24), wobei das Klimatisierungsluftverteilungssystem (20) Öffnungen (26) für den Zuluftstrom und Öffnungen (28) für den Abluftstrom nach außen umfasst; und
- ein Isolationssystem (30) für das Schienenfahrzeug, das Verschlussklappe (32, 34) für die Lufteinlassöffnungen (26) und Luftauslassöffnungen (28) umfasst, wobei jede Verschlussklappe (32, 34) zwischen einer Position zum Freigeben der entsprechenden Öffnung und einer Position zum Verschließen der entsprechenden Öffnung beweglich ist,
**dadurch gekennzeichnet, dass** das Luftverteilungsnetz (24) wenigstens einen ersten Luftverteilungskanal (36) umfasst, der mit der Klimaanlage (22) verbunden ist, und eine Vielzahl von Auslassöffnungen (43a, 43b, 43c, 43d) aufweist, von denen wenigstens eine (43d) in die Toilettenkabine (16) mündet und wenigstens eine andere (43a) auf die Plattform (12, 14) mündet, wobei der Luftverteilungskanal (36) wenigstens eine Klappe (44a, 44b) umfasst, die dazu ausgebildet ist, die Zufuhr von klimatisierter Luft zur Toilettenkabine (16) zu unterbrechen, wenn sich die Verschlussklappe (32, 34) in der Verschlussposition befinden.

2. Fahrzeug (10) nach Anspruch 1, wobei das Isolationssystem (30) dazu ausgebildet ist, die Verschlussklappe (32, 34) in die Verschlussposition zu bringen, wenn das Fahrzeug (10) in einen Tunnel einfährt.

3. Schienenfahrzeug (10) nach Anspruch 1 oder 2, umfassend eine untere Etage, die eine untere Plattform (14) umfasst, und eine obere Etage, die eine obere Plattform (12) umfasst, wobei wenigstens eine der Auslassöffnungen (43a) auf eine der unteren (14) oder oberen Plattform (12) mündet.

4. Fahrzeug (10) nach Anspruch 3, umfassend eine untere Toilettenkabine (16) auf der unteren Etage und einer oberen Toilettenkabine (18) auf der oberen Etage, wobei die Klimaanlagenzufuhr zu jeder Toilettenkabine (16, 18) verschlossen ist, wenn sich die Verschlussklappe in der Verschlussposition befinden.

5. Fahrzeug (10) nach Anspruch 3 oder 4, wobei das Verteilungsnetz (24) umfasst:
- den ersten Verteilungskanal (36) zu den Plattformen (12, 14) und zu der oder den Toilettenkabinen (16, 18),
- einen zweiten Verteilungskanal (38) zu den Plattformen (12, 14),
- einen dritten Verteilungekanal (40) zu einem unteren Fahrgastraum und
- vierte Verteilungskanäle (42) zu einem oberen Fahrgastraum.

6. Fahrzeug (10) nach einem der Ansprüche 3 bis 5, wobei der erste Kanal (36) mit der Klimaanlage (22) verbunden ist und eine Mehrzahl von Auslassöffnungen aufweist, nämlich wenigstens eine erste Auslassöffnung (43a), die zur oberen Plattform (12) führt, wenigstens eine zweite Auslassöffnung (43b), die zur unteren Plattform (14) führt, wenigstens eine dritte Auslassöffnung (43c) und wenigstens eine vierte Auslassöffnung (43d), wobei wenigstens eine der dritten (43c) und vierten (43d) Auslassöffnungen zur Toilettenkabine (16, 18) führt.

7. Fahrzeug (10) nach Anspruch 6, wobei:
- der erste Kanal (36) einen ersten Hauptzweig (36a) aufweist, der sich von der Klimaanlage (22) bis zu einer ersten Verzweigung erstreckt,
- sich ein optionaler zweiter Zweig (36b) von dieser ersten Verzweigung nach unten zu einer der zweiten Auslassöffnungen (43b) erstreckt,
- sich ein dritter Zweig (36c) zu den Toilettenkabinen (16, 18) erstreckt,
- sich ein vierter Zweig (36d) vom dritten Zweig (36c) bis zur Auslassöffnung (43d) der Toilettenkabine (16) erstreckt,
- der dritte Zweig (36c) stromabwärts der Abzweigung mit dem vierten Zweig (36d) durch einen fünften Zweig (36e) verlängert wird,
- sich ein optionaler sechster Zweig (36f) vom fünften Zweig (36e) bis zur Auslassöffnung (43c) einer weiteren Toilettenkabine (18) erstreckt,
- der fünfte Zweig (36e) durch einen siebten Zweig (36g) verlängert wird, der die ersten Auslassöffnungen (43a) aufweist.

8. Fahrzeug (10) nach Anspruch 7, wobei der Kanal (36) einen achten Zweig (36h) aufweist, der sich zwischen dem dritten Zweig (36c) und dem siebten Zweig (36g) parallel zum fünften Zweig (36e) erstreckt.

9. Fahrzeug (10) nach Anspruch 7 oder 8, umfassend eine Klappe (44a), die stromaufwärts von jeder Auslassöffnung des ersten Kanals (36) angeordnet ist, beispielsweise im Hauptzweig (36a).

10. Fahrzeug (10) nach Anspruch 7, 8 oder 9, umfassend für jede Toilettenkabine (16, 18) ein Klappe (44b), das stromaufwärts der Auslassöffnung zur entsprechenden Toilettenkabine (16, 18) angeordnet ist, wobei beispielsweise ein Klappe (44b) im vierten Zweig (36d) und ein weiteres im sechsten Zweig (36f) angeordnet ist.

11. Fahrzeug nach Anspruch 9 oder 10, wobei jede Klappe durch das Isolationssystem (30) gesteuert wird.

## Claims

1. A railway vehicle (10) including:
- at least one stage comprising a platform (12, 14);
- at least one toilet cabin (16, 18);
- a conditioned air distribution system (20), comprising an air conditioning unit (22) and a conditioned air distribution network (24) connected to the air conditioning unit, the conditioned air distribution system (20) including external air inflow openings (26) and air outflow openings (28); and
- a system (30) for insulating the railway vehicle, comprising shutters (32, 34) for the air inflow (26) and air outflow (28) openings, each shutter (32, 34) being movable between a position of clearing the corresponding opening and a position of shuttering the corresponding opening,
**characterised in that** the air distribution network (24) includes at least one first air distribution sheath (36), connected to the air conditioning unit (22), and includes a plurality of outflow ports (43a, 43b, 43c, 43d), of which at least one (43d) leads into the toilet cabin (16), and at least one other (43a) leads to the platform (12, 14), the air distribution sheath (36) including at least one flap (44a, 44b) configured to shutter conditioned air inflow to the toilet cabin (16) when the shutters (32, 34) are in the shuttering position.

2. The vehicle (10) according to claim 1, wherein the isolation system (30) is configured to move the shutters (32, 34) into the shuttering position when the vehicle (10) enters a tunnel.

3. The railway vehicle (10) according to claim 1 or 2, including a lower stage comprising a lower platform (14) and an upper stage comprising an upper platform (12), with at least one of the outflow ports (43a) leading to either the lower (14) or upper (12) platform.

4. The vehicle (10) according to claim 3, including a lower toilet cabin (16) on the lower stage and an upper toilet cabin (18) on the upper stage, the conditioned air inflow to each toilet cabin (16, 18) being shuttered when the shutters are in the shuttering position.

5. The vehicle (10) according to claim 3 or 4, wherein the distribution network (24) includes:
- said first distribution sheath (36) to the platforms (12, 14) and to the toilet cabin(s) (16, 18),
- a second distribution sheath (38) to the platforms (12, 14),
- a third distribution sheath (40) to a lower passenger room, and
- fourth distribution sheaths (42) to an upper passenger room.

6. The vehicle (10) according to any one of claims 3 to 5, wherein the first sheath (36) is connected to the air conditioning unit (22) and includes a plurality of outflow ports, namely at least one first outflow port (43a) leading to the upper platform (12), at least one second outflow port (43b) leading to the lower platform (14), at least one third outflow port (43c), and at least one fourth outflow port (43d), with at least one of the third (43c) and fourth (43d) outflow ports leading to the toilet cabin(s) (16, 18).

7. The vehicle (10) according to claim 6, wherein:
- the first sheath (36) includes a first main branch (36a) extending from the air conditioning device (22), up to a first branching,
- an optional second branch (36b) extends from this first branching downwardly, towards one of the second outflow ports (43b),
- a third branch (36c) extends towards the toilet cabin(s) (16, 18),
- a fourth branch (36d) extends from the third branch (36c) to the outflow port (43d) of the toilet cabin (16),
- the third branch (36c) extends, downstream of the branching with the fourth branch (36d), to a fifth branch (36e),
- an optional sixth branch (36f) extends from the fifth branch (36e) to the outflow port (43c) of another toilet cabin (18),
- the fifth branch (36e) extends to a seventh branch (36g) including the first outflow port port(s) (43a).

8. The vehicle (10) according to claim 7, wherein the sheath (36) includes an eighth branch (36h) extending between the third branch (36c) and the seventh branch (36g), in parallel to the fifth branch (36e).

9. The vehicle (10) according to claim 7 or 8, comprising a flap (44a) arranged upstream of each outflow port of the first sheath (36), for example in the main branch (36a).

10. The vehicle (10) according to claim 7, 8, or 9, including, for each toilet cabin (16, 18), a flap (44b) arranged upstream of the outflow port to the corresponding toilet cabin (16, 18), with one flap (44b) being for example arranged in the fourth branch (36d), and another in the sixth branch (36f).

11. The vehicle according to claim 9 or 10, wherein each flap is controlled by the isolation system (30).
